# EUROPÄISCHE PATENTANMELDUNG

(11) **EP 1 958 695 A2**
(43) Veröffentlichungstag der Anmeldung: **20.08.2008**
(21) Anmeldenummer: 08002670.1
(22) Anmeldetag: 13.02.2008
(51) Int. Cl.: B01L 7/00

(54) **Abdeckung für eine Anordnung von Reaktionsgefässen für einen einstufigen Betriebsmodus**

(30) Priorität: 13.02.2007 US 889616 P
(71) Anmelder: EPPENDORF AG, 22339 Hamburg (DE)
(72) Erfinder: Schafrinski, Arne, 23843 Bad Oldesloe (DE); Tasch, Henner, 22397 Hamburg (DE); Timmann, Lutz, 24649 Fuhlendorf (DE); Roth, Stefan, 22395 Hamburg (DE); Huhn, Rüdiger, 23560 Luebeck (DE); Uschkureit, Thomas, 24558 Henstedt-Ulzburg (DE)
(74) Vertreter: Ricker, Mathias

(57) **Zusammenfassung**

Die Erfindung betrifft eine Vorrichtung zum Steuern der Temperatur mindestens einer Probe, wobei die Probe mindestens die folgenden Komponenten umfasst: mindestens ein Mittel zum Aufnehmen mindestens einer Probe; mindestens ein Mittel zum Heizen und/oder Kühlen mindestens einer Probe; mindestens ein Mittel zum Abdecken mindestens eines Reaktionsgefäßes oder einer Probe, wobei die Mittel zum Abdecken mindestens einen Deckel umfassen; mindestens ein Mittel zum Positionieren der Mittel zum Abdecken relativ zur mindestens einen Probe oder relativ zu mindestens einem Reaktionsgefäß; mindestens ein Mittel zum Führen des mindestens einen Deckels der Mittel zum Abdecken aus einer Position, in der kein thermischer und/oder physischer Kontakt mit mindestens einer Probe oder mindestens einem Reaktionsgefäß besteht, in eine Position, in welcher thermischer und/oder physischer Kontakt mit mindestens einer Probe oder mindestens einem Reaktionsgefäß besteht, wobei die Mittel zum Positionieren und die Mittel zum Führen so aufeinander abgestimmt sind, dass sie eine Bewegung des Deckels relativ zur Probe bewirken, welche innerhalb der gleichen Zeitspanne eine horizontale Komponente und eine vertikale Komponente aufweist.

## Beschreibung

Die vorliegende Erfindung betrifft eine Vorrichtung und ein Verfahren zum Durchführen von Prozessen und/oder Reaktionen, welche in einer temperaturgesteuerten Umgebung ausgeführt werden. Obwohl die vorliegende Erfindung beispielhaft im Zusammenhang mit Thermocyclern diskutiert wird, sind die erfindungsgemäße Vorrichtung und das Verfahren nicht auf diese spezifische Anwendung begrenzt, sondern betreffen vielmehr alle dem Fachmann bekannten Anwendungen, in denen eine Probe (Proben) / Mischung (Mischungen) bei einer bestimmten Temperatur bearbeitet werden sollen.

Insbesondere betrifft die vorliegende Erfindung Mittel zum Abdecken einer Probe oder mehrerer Proben, welche geeignet sind, das Verdampfen und/oder die Kondensation einer beliebigen verdampfbaren Substanz zu vermeiden oder zu minimieren, die in der Probe (den Proben) oder der Reaktionsmischung (den Reaktionsmischungen) vorhanden sein können, insbesondere das Verdampfen von Substanz an den Rändern eines Gefäßes oder einer Anordnung von Gefäßen die Kondensation der besagten Substanz am Deckel eines Reaktionsgefäßes oder einer Platte / eines Blocks, welche die Probe (die Proben) und/oder die Mittel zum Abdecken enthalten.

Ein Thermocycler zum Umsetzen chemischer und / oder biologischer Reaktionen, der ein Gehäuse zum Aufnehmen eines oder mehrerer Reaktionsgefäße und eine Abdeckung umfasst, wird beispielsweise in EP 1 013 342 offenbart. Diese Vorrichtung eines Thermocyclers umfasst ein Grundgehäuse zum Aufnehmen eines oder mehrerer Reaktionsgefäße, welches auf der Oberseite offen ist, wie auch eine Abdeckung zum Abschließen dieses aufnehmenden Bereichs. Die Vorrichtung umfasst auch einen Verriegelungsmechanismus zum Verriegeln der Abdeckung in einer vorbestimmten Position bezüglich der Reaktionsgefäße und des Grundgehäuses. Wenn die Abdeckung einmal geschlossen ist, wird ein elektrisch aktivierter Positionierer betätigt, so dass ein starrer Teil der besagten Abdeckung nach unten gegen das Reaktionsgefäß (die Reaktionsgefäße) bewegt wird.

Ein weiterer Thermocycler für die automatisierte Durchführung einer Polymerase-Kettenreaktion, der ein geschlossenes Temperatursteuerungssystem besitzt, wird in der US 5 575 610 beschrieben. In einer Ausführungsform, die ausführlicher offenbart wird, beispielsweise in Figur 19, wird ein Aufbau gezeigt, der eine verschiebbare Abdeckung besitzt, die die Probenröhrchen umschließt. Eine beheizte Platte ist mit einer Schraube verbunden, so dass sie entlang einer vertikalen Achse auf und nieder bewegbar ist, um diese beheizte Platte mit einem definierten Druck auf die Reaktionsgefäße zu pressen. Gemäß dieser Ausführungsform wird die Anwendung eines Drucks in z-Richtung nur dann durchgeführt, nachdem die verschiebbare Abdeckung mit dem Reaktionsgefäß (den Reaktionsgefäßen) ausgerichtet wurde.

Eine weitere Vorrichtung und ein Verfahren zum Thermocyclieren wird in US 6 677 151 offenbart. Gemäß der Lehre der US'151 wird ein Einsatzhalter, der Vertiefungen für Proben besitzt, einschließlich der Proben zunächst mittels einer einfachen translatorischen Bewegung in die Thermocycler-Vorrichtung bewegt, bis der Einsatz mit den Probenvertiefungen mit einer Blockanordnung für die Proben ausgerichtet ist, die unter dem Einsatz mit der Probenvertiefung positioniert ist. Danach wird die Blockanordnung für die Proben aus dieser ersten Position in eine zweite Position bewegt. In der ersten Position gestattet die Blockanordnung mit den Proben dem Einsatz mit der Probenvertiefung mit der Blockanordnung für die Proben eine Bewegung, welche eine Ausrichtung derselben erlaubt. Lediglich in der zweiten Position wird die Blockanordnung für die Proben vertikal nach oben relativ zur ersten Position positioniert, so dass sie mit dem Einsatz mit der Probenvertiefung in Kontakt treten kann. Eine ähnliche Offenbarung bezüglich Proben und eines Probenhalters, die mit einer Platte und/oder einer Abdeckung ausgerichtet werden, wird in der US 6 730 883 gegeben.

Im Lichte dieses Standes der Technik ist es eine **Aufgabe der vorliegenden Erfindung,** eine Vorrichtung und ein Verfahren zur Verfügung zu stellen, welche es gestatten, eine oder mehrere Proben, vorzugsweise eine Probe/Proben, welche sich in einem Reaktionsgefäß oder in einer Platte oder in einem Block befindet/befinden, in einer einfacheren und/oder effizienteren Art und Weise abzudecken und einzuschließen, als jene, die aus dem Stand der Technik bekannt sind. Es ist eine weitere Aufgabe, einen Betriebsmodus für einen Thermocycler zur Verfügung zu stellen, der einfach und kosteneffizient umzusetzen und einfach auszuführen ist.

Diese und weitere Aufgaben werden durch eine **Vorrichtung** zum Steuern der Temperatur mindestens einer Probe gelöst, wobei die Vorrichtung mindestens die folgenden Komponenten umfasst:
- mindestens ein Mittel zum Aufnehmen (2) mindestens einer Probe;
- mindestens ein Mittel zum Heizen und/oder Kühlen (4) mindestens einer Probe;
- mindestens ein Mittel zum Abdecken (3) mindestens eines Reaktionsgefäßes (1) oder einer Probe, wobei die Mittel zum Abdecken mindestens einen Deckel (11, 12) umfassen;
- mindestens ein Mittel zum Positionieren (24, 25) der Mittel zum Abdecken (3) relativ zu der mindestens einen Probe oder zu mindestens einem Reaktionsgefäß (1);
- mindestens ein Mittel zum Führen (7) des mindestens einen Deckels (11, 12) der Mittel zum Abdecken (3) aus einer Position, in der kein thermischer und/oder physischer Kontakt mit mindestens einem Reaktionsgefäß (1) oder mindestens einer Probe besteht, in eine Position, in welcher thermischer und/oder physischer Kontakt mit mindestens einer Probe oder mindestens einem Probengefäß (1) besteht.

Die vorliegende Erfindung betrifft auch ein Verfahren zum Ausrichten und/oder Schließen der Abdeckung einer Vorrichtung zum Steuern der Temperatur mindestens einer Probe, wobei besagtes Verfahren wenigstens die folgenden Schritte aufweist: (i) Ausrichten und/oder Schließen der Mittel zum Abdecken (3) in eine Position, in welcher die Vorrichtung als geschlossen erachtet wird; (ii) Überführen mindestens eines Deckels (11, 12) mindestens eines Mittels zum Abdecken (3) aus einer Position, in der kein physischer und/oder thermischer Kontakt mit der mindestens einen Probe und/oder mindestens einem Reaktionsgefäß (1) besteht, in eine Position physischen und/oder thermischen Kontakts mit mindestens einem Reaktionsgefäß (1) und/oder einer Probe. Vorzugsweise werden diese beiden Verfahrensschritte gleichzeitig in einer Bewegung durchgeführt, welche sowohl das Mittel zum Abdecken (3) als auch den Deckel (11, 12) bewegt.

In einer bevorzugten Ausführungsform sind die Mittel zum Positionieren (24, 25) und das Mittel zum Führen (7) so aufeinander abgestimmt, dass eine Bewegung des Deckels (11, 12) relativ zur Probe bzw. zur Probenoberfläche bewirkt wird, welche innerhalb der gleichen Zeitspanne sowohl eine horizontale als auch eine vertikale Komponente aufweist.

Der Deckel (11, 12) umfasst vorzugsweise eine Kontaktfläche (12) und einen geneigten Bereich (11).

In einer alternativen bevorzugten Ausführungsform umfasst der Deckel Mittel zum Abrollen (14), vorzugsweise einen kreisförmigen Riemen. Darin ist es bevorzugt, dass sowohl das Verschließen der Mittel zum Abdecken (3) und das physische Inkontaktbringen des Deckels (11, 12) mit mindestens einer Probe durch besagtes Mittel zum Abrollen bewirkt wird, vorzugsweise durch die Bewegung eines kreisförmigen Riemens.

Erfindungsgemäß ist die *"horizontale"* Ebene die Ebene, welche senkrecht zur Richtung der Gravitationsrichtung steht und gewöhnlich der Tischplatte entspricht, auf welcher die Vorrichtung befestigt wird. Bei normalem Betrieb ist dies auch die Ebene, die durch die Anordnung von Proben/Reaktionsgefäßen definiert ist, welche abgedeckt werden sollen. Demgemäß verläuft die vertikale Ebene entlang der Gravitationsrichtung und verläuft senkrecht zur Tischplatte oder zur Ebene, welche durch eine Anordnung von Reaktionsgefäßen definiert ist.

In einer bevorzugten Ausführungsform wird die Bewegung, welche gleichzeitig eine horizontale und eine vertikale Komponente aufweist, während des Schrittes des Verschließens der Mittel zum Abdecken (3) bewirkt, insbesondere während des Schrittes des Ausrichtens der Mittel zum Abdecken (3) bezüglich des Reaktionsgefäßes (1) und/oder der Mittel zum Aufnehmen (2), so dass am Ende besagter Bewegung sich die Mittel zum Abdecken (3), das mindestens eine Reaktionsgefäß (1) und der Deckel (11, 12) in ihrer jeweiligen Endposition befinden.

Die *"Endposition"* im Verständnis der vorliegenden Erfindung ist die Position, in welcher die Vorrichtung als verschlossen erachtet wird, und die Probe (die Proben) bearbeitet werden kann (können), d.h. vorzugsweise die Reaktion (die Reaktionen) im Reaktionsgefäß (in den Reaktionsgefäßen) gestartet werden kann (können).

In einer weiteren bevorzugten Ausführungsform sind die Mittel zum Positionieren (24, 25) und die Mittel zum Führen (7) so aufeinander abgestimmt, dass sie die Mittel zum Abdecken (3) relativ zu dem oder den Reaktionsgefäß(en) (1) und/oder zu dem oder zu den Mittel(n) zum Aufnehmen (2) ausrichten, so dass die Kontaktfläche (12) des Deckels in physischem und/oder thermischen Kontakt mit dem mindestens einen Reaktionsgefäß (1) steht, und so dass die Mittel zum Abdecken (3) und der Deckel (11, 12) sich in ihrer vorbestimmten Endposition befinden, d.h. in der Position, in der die Vorrichtung als verschlossen erachtet wird, und die Probe (die Proben) bearbeitet werden kann (können), wobei in dieser Position vorzugsweise die Reaktion (die Reaktionen) im Reaktionsgefäß (in den Reaktionsgefäßen) gestartet werden kann (können).

Die oben beschriebene Bewegung ist vorzugsweise eine einzige kontinuierliche Bewegung, weiter bevorzugt eine Bewegung der Mittel zum Abdecken (3) relativ zu den Mitteln zum Aufnehmen (2) und/oder relativ zu dem Reaktionsgefäß (den Reaktionsgefäßen) (1) in der horizontalen Richtung, d.h. in einer Richtung, in welcher die Mittel zum Abdecken (3) sich parallel relativ zu den Mitteln zum Aufnehmen (2) und des Reaktionsgefäßes (der Reaktionsgefäße) (1) bewegen. Obwohl es bevorzugt ist, dass sich die Mittel zum Abdecken (3) parallel relativ zu den Mitteln zum Aufnehmen (2) und/oder des Reaktionsgefäßes (1) bewegen, weist während besagter Bewegung der Mittel zum Abdecken (3) die Bewegung der Mittel zum Führen (7) und der Kontaktbereich (12), die gleichzeitig mit der Bewegung der Mittel zum Abdecken (3) eintritt, vorzugsweise eine horizontale Komponente und eine vertikale Komponente auf, d.h. die Mittel zum Führen (7) und der Kontaktbereich (12) bewegen sich nicht nur parallel zu den Mitteln zum Aufnehmen (2) und/oder des Reaktionsgefäßes (1), sondern auch, in einem bestimmten Maße, in die vertikale Richtung, d.h. senkrecht zu der horizontalen Ebene, wie diese durch die Mittel zum Aufnehmen und/oder das Reaktionsgefäß (die Reaktionsgefäße) definiert ist.

Die spezifische Anordnung der Mittel zum Aufnehmen (2), des Reaktionsgefäßes (der Reaktionsgefäße) (1), der Mittel zum Abdecken (3), der Mittel zum Führen (7) und des Deckels (11, 12), wie oben hinsichtlich der Vorrichtung der vorliegenden Erfindung beschrieben, erlaubt es, die Abdeckung der gesamten Vorrichtung in einer einzigen kontinuierlichen Bewegung zu schließen und/oder auszurichten, während gleichzeitig der Kontaktbereich des besagten Deckels (welcher seinerseits Teil der besagten Mittel zum Abdecken (3) ist) in physischen und/oder thermischen Kontakt mit dem mindestens einen Reaktionsgefäß gebracht wird.

Das Verschließen und Ausrichten der Abdeckung in ihre Endposition in einer einzigen kontinuierlichen Bewegung gemäß der vorliegenden Erfindung hat u.a. die folgenden Vorteile gegenüber den Ausführungsformen des Standes der Technik: Insgesamt wird eine vergleichsweise einfache Bewegung durchgeführt, um die Abdeckung zu schließen und einen engen physischen und/oder thermischen Kontakt zwischen dem Deckel (der typischer Weise Mittel zum Heizen und/oder Kühlen aufweist) mit dem mindestens einen Reaktionsgefäß zu bewirken. Dies erniedrigt oder minimiert die Anzahl mechanischer Komponenten, die benötigt werden, um die Aufgabe des Ausrichtens und des Schließens der Abdeckung und des Inkontaktbringens mindestens eines Teils der Abdeckung in engen physischen und/oder thermischen Kontakt mit der Probe (den Proben) und/oder dem Reaktionsgefäß (den Reaktionsgefäßen) zu erfüllen. Durch Mittel zum Steuern des Drucks / der Kraft, welche/r durch den Kontaktbereich beim Schließen der Abdeckung ausgeübt wird bzw. werden, können verschiedene Arten von Reaktionsgefäßen innerhalb der gleichen Vorrichtung aufgenommen werden, insbesondere Reaktionsgefäße, welche verschiedene Höhe und/oder verschiedene Höhentoleranzen aufweisen.

### Kurze Beschreibung der Figuren

**Figur 1** zeigt eine bevorzugte Ausführungsform der vorliegenden Erfindung, in welcher der Deckel der Mittel zum Abdecken einen ebenen Bereich und einen geneigten Teil aufweist. Beim Schließen der Mittel zum Abdecken durch Verschieben der Mittel zum Abdecken über die Mittel zum Aufnehmen (umfassend das Reaktionsgefäß), positioniert der geneigte Bereich des Kontaktbereichs den ebenen Bereich des Kontaktbereichs, wobei die gesamte Kontaktfläche mit einer vertikalen Komponente relativ zur Ebene des Reaktionsgefäßes bewegt wird.
**Figur 2** zeigt eine bevorzugte Ausführungsform gegenüber der Ausführungsform, welche in Figur 1 gezeigt ist, welche zusätzlich einen kreisförmigen Riemen umfasst, welcher das Verschieben des geneigten Bereichs der Kontaktfläche durch Reduzierung der Reibung zwischen den beiden ermöglicht.
**Figur 3** zeigt in einer Reihenfolge von zwei Tafelbildern eine weitere bevorzugte Ausführungsform gemäß der vorliegenden Erfindung, in welcher der Deckel in der horizontalen Ebene, die durch das Reaktionsgefäß definiert wird, in einer kontinuierlichen Bewegung, die gleichzeitig mit einer gleitenden Bewegung der Mittel zum Abdecken einhergeht, das Schließen besagter Mittel zum Abdecken bewirkt, bis die Mittel ihre Endposition durch Anschlagen an einer Anschlagvorrichtung einnehmen. Dabei zeigt Figur 3B den endgültigen Betriebszustand, wobei die Mittel zum Abdecken in ihrer Endposition sind, und der Deckel in festen physischen und thermischen Kontakt mit der Probe oder dem Reaktionsgefäß abgesenkt ist.

### Detaillierte Beschreibung der bevorzugten Ausführungsformen der vorliegenden Erfindung:

Die oben beschriebene Bewegung, welche gleichzeitig eine horizontale und eine vertikale Komponente aufweist, kann manuell und/oder automatisch durchgeführt werden (beispielsweise durch einen elektronisch gesteuerten Aktuator) oder durch jede beliebige Kombination einer manuellen und automatisierten Aktion.

Gemäß einer bevorzugten Ausführungsform der vorliegenden Erfindung werden die **Mittel zum Positionieren (24, 25)** als eine Schiene (24) realisiert, welche vorzugsweise Teil eines Grundgehäuses (6) ist und/oder als Teil der Mittel zum Aufnehmen (2) realisiert ist, welche in Zusammenhang mit einem entsprechenden beweglichen Schienenelement (25) betrieben werden, welches vorzugsweise ein Teil der Mittel zum Abdecken (3) oder mit diesen verbunden ist. Weiter ist bevorzugt, dass die Endposition der Mittel zum Abdecken (3) relativ zu den Mitteln zum Aufnehmen (2) und/oder relativ zur Probe und/oder relativ zum Reaktionsgefäß (zu den Reaktionsgefäßen) (1) durch das Schienenelement (25) bestimmt wird, das auf das Ende der Wegstrecke der Schiene und/oder der Kontaktfläche - oder einem Teil davon - trifft oder auf eine Anschlagvorrichtung (26), die vorzugsweise mit dem Ende der Wegstrecke der Schiene (24) übereinstimmt. Vorzugsweise ist die Anschlagvorrichtung (26) ein Teil des Grundgehäuses (6) und/oder der Mittel zum Aufnehmen (2).

Erfindungsgemäß bestehen keine Beschränkungen bezüglich der spezifischen Realisierung der **Schiene** (24) und des entsprechenden **beweglichen Schienenelements** (25), außer dem Erfordernis, dass das bewegliche Schienenelement (25) Teil der Mittel zum Abdecken (3) sein soll. Eine *"Schiene"* in Übereinstimmung mit der vorliegenden Erfindung ist eine beliebige Vorrichtung, welche es erlaubt und/oder ermöglicht, dass die Bewegung der Mittel zum Abdecken (3) in eine definierte Richtung verläuft, vorzugsweise in die horizontale Richtung, so dass die Mittel zum Abdecken (3) sich vorzugsweise parallel zu der Ebene bewegen, die durch das Reaktionsgefäß (die Reaktionsgefäße) (1) und/oder die Mittel zum Aufnehmen (2) definiert ist.

In einer bevorzugten Ausführungsform sind die Schiene (24) und das bewegliche Schienenelement (25) so aufeinander abgestimmt, dass eine Bewegung der Mittel zum Abdecken (3) relativ zu den Mitteln zum Aufnehmen (2) und/oder der Probe (der Proben) des Reaktionsgefäßes (der Reaktionsgefäße) (1) ermöglicht wird, welche im Wesentlichen in eine Richtung gerichtet ist, vorzugsweise in horizontale Richtung, d.h. dass sich die Mittel zum Abdecken (3) parallel bezüglich der Mittel zum Aufnehmen (2) und/oder des Grundgehäuses (6) und/oder des Reaktionsgefäßes (der Reaktionsgefäße) (1) bewegen.

In einer erfindungsgemäßen Ausführungsform (wie beispielsweise in Figur 1 gezeigt) ist die Bewegung der Mittel zum Führen (7), welche vorzugsweise mit den Mitteln zum Abdecken (3) verbunden sind und weiter vorzugsweise auch mit dem Deckel (11, 12) verbunden sind, indirekt mit der Bewegung der besagten Mittel zum Abdecken (3) gekoppelt.

Im Kontext der vorliegenden Erfindung bedeutet *"indirekt gekoppelt"* dass die Mittel zum Führen sich nicht notwendiger Weise in die vertikale Richtung bewegen müssen, wenn die Mittel zum Abdecken sich in horizontaler Richtung bewegen. Im Beispiel, welches in Figur 1 gezeigt ist, wird besagtes indirektes Koppeln durch eine verschiebende Bewegung des Deckels (11, 12) ermöglicht, vorzugsweise vermittelt durch einen geneigten Bereich des Deckels (11). Diese verschiebende Bewegung wird vorzugsweise durch eine parallele Bewegung der Mittel zum Abdecken (3) auf der Schiene (24) bewirkt, während der Deckel (11, 12), insbesondere besagter geneigte Bereich (11) des besagten Deckels in direktem physischen Kontakt mit der Probe und/oder dem Reaktionsgefäß (den Reaktionsgefäßen) (1) und/oder den Mitteln zum Aufnehmen (2) steht.

In einer weiteren erfindungsgemäßen Ausführungsform, wie beispielsweise in Figur 3 gezeigt, ist die Bewegung der Mittel zum Führen (7) direkt an die Bewegung der Mittel zum Abdecken (3) gekoppelt, vorzugsweise durch eine Feder (9'). Gemäß der vorliegenden Erfindung betrifft *"direktes Koppeln"* jede Wirkung einer vertikalen Kraft auf die Mittel zum Führen (7) dadurch, dass die Mittel zum Abdecken (3) in parallele Richtung bewegt werden. Insbesondere können in dieser Ausführungsform sich die Mittel zum Führen (7) insbesondere mit einer Komponente in vertikaler Richtung bewegen, ohne dass die Notwendigkeit besteht, dass die Kontaktfläche (12) in physischem Kontakt mit dem Reaktionsgefäß (den Reaktionsgefäßen) (1) und/oder dem Mittel zum Aufnehmen (2) und/oder dem Grundgehäuse (6) steht.

Es bestehen bezüglich der spezifischen Realisierung der Mittel zum Führen (7) keine Beschränkungen, solange besagte Mittel zum Führen eine Bewegung des Deckels (11, 12) erlauben, welche nicht oder nicht vollständig parallel (oder senkrecht) zur horizontalen Ebene verläuft, insbesondere nicht oder nicht vollständig parallel (oder senkrecht) zur Ebene, die durch die Probe und/oder das Reaktionsgefäß (die Reaktionsgefäße) und/oder die Mittel zum Aufnehmen (2) und/oder das Grundgehäuse (6) definiert ist.

In einer erfindungsgemäßen bevorzugten Ausführungsform werden besagte Mittel zum Führen (7) als mindestens eine, vorzugsweise mindestens zwei Einheiten realisiert, die in der Lage sind, eine Hubbewegung auszuüben. In einer bevorzugten Ausführungsform ist besagte Einheit zum Ausführen der Hubbewegung oder sind besagte Einheiten zum Ausführen von Hubbewegungen sowohl mit den Mitteln zum Abdecken (3) als auch mit dem Deckel (11, 12) verbunden.

Vorzugsweise wird besagte Hubbewegung durch eine Feder oder durch eine pneumatische Bewegung oder durch irgendeine andere denkbare kolbenartige Bewegung ausgeübt.

In einer bevorzugten Ausführungsform kann der Druck / die Kraft, wie sie durch die Hubbewegung der Mittel zum Führen (7) ausgeübt wird, vorjustiert und/oder gesteuert werden, beispielsweise durch Justieren der Federkraft und/oder durch Justieren der Wegstrecke des Schienenelements (25) auf der Schiene (24). In einer weiteren bevorzugten Ausführungsform umfassen die Mittel zum Führen (7) mindestens eine Feder (9), welche Druck ausübt. Weiter bevorzugt wird der Druck / die Kraft so vorbestimmt, dass er/sie ausreicht, den Deckel so zu schließen, dass der Inhalt des Gefäßes (der Gefäße) am Verdampfen gehindert wird/werden.

Bezüglich der spezifischen Realisierung des Deckels (11, 12) bestehen keine Beschränkungen. Es ist bevorzugt, dass der Deckel (11, 12) mit den Mitteln zum Abdecken (3) verbunden ist, vorzugsweise durch die oben beschriebenen Mittel zum Führen (7), die wiederum vorzugsweise ebenso mit den Mitteln zum Abdecken (3) verbunden sind. Vorzugsweise umfasst der Deckel (11) eine Kontaktfläche (12) oder besteht aus einer Kontaktfläche (12), die vorzugsweise deformierbar ist.

Erfindungsgemäß wird die Bewegung des Deckels (11, 12) so realisiert, dass sie sowohl eine horizontale wie auch eine vertikale Komponente bezüglich der Ebene besitzt, die durch das Grundgehäuse (6) und/oder die Probenoberfläche und/oder das Reaktionsgefäß (die Reaktionsgefäße) (1) und/oder die Mittel zum Aufnehmen (2) definiert ist.

Diese Bewegung verläuft gegensätzlich zur Bewegung der Mittel zum Abdecken (3) als solche, welche vorzugsweise nur eine parallele/horizontale Komponente relativ zu den Mitteln zum Aufnehmen (2) und/oder zum Grundgehäuse (6) und/oder dem Reaktionsgefäß (1) aufweist.

Es ist weiter bevorzugt, dass der Deckel (11, 12) ein Material umfasst, welches in direktem Kontakt mit dem Reaktionsgefäß (1) nach der Ausrichtung und/oder dem Verschließen der Mittel zum Abdecken (3) steht, d.h. in der endgültigen Betriebsposition, wobei besagtes Material, welches in direktem Kontakt mit dem Reaktionsgefäß (den Reaktionsgefäßen) (1) steht, in der Lage ist, chemisch und/oder physikalisch den Substanzen, welche sich während der Reaktion (der Reaktionen) im Reaktionsgefäß (in den Reaktionsgefäßen) (1) befinden, zu widerstehen, und/oder welches ausreichend flexibel ist, einen festen physischen und/oder thermischen Kontakt zu bewirken, ohne das Reaktionsgefäß (die Reaktionsgefäße) (1) zu zerstören. Für diese Zwecke ist eine (disponible) Glasplatte und/oder eine Membran und/oder eine Einlage bevorzugt, welche am Deckel (11, 12) befestigt und entfernt werden kann, falls dies notwendig ist.

In einer Ausführungsform der vorliegenden Erfindung, wie sie in Figur 1 gezeigt ist, weist der Deckel (11, 12) vorzugsweise einen geneigten Bereich (11) und eine Kontaktfläche (12) auf, welche parallel zur Ebene angeordnet ist, wie sie durch das Reaktionsgefäß (die Reaktionsgefäße) (1) definiert ist und/oder durch die Mittel zum Aufnehmen (2). Es ist bevorzugt, dass der Winkel des geneigten Bereichs relativ zur horizontalen Ebene so gewählt ist, dass die Kräfte, die auf das Reaktionsgefäß (die Reaktionsgefäße) ausgeübt werden, beim Gleiten der Kontaktfläche nicht stark genug sind, das Reaktionsgefäß (die Reaktionsgefäße) zu zerstören. Es ist bevorzugt, dass besagte Kontaktfläche (12) und besagter geneigter Bereich des Deckels (11) miteinander eine Einheit bilden.

In einer weiteren erfindungsgemäßen Ausführungsform (wie in Figur 2 gezeigt) liegen als Teil des Deckels (11, 12) Mittel zum Abrollen (14) vor, welche vorzugsweise als ein ringförmiger Riemen realisiert sind. In dieser Ausführungsform ist es bevorzugt, dass die kreisförmige Bewegung des kreisförmigen Riemens durch Führungsrollen (13) bewirkt wird. Diese Ausführungsform erniedrigt oder minimiert die Reibung zwischen der Kontaktfläche und dem Reaktionsgefäß (den Reaktionsgefäßen).

Erfindungsgemäß existieren keine Beschränkungen bezüglich der mindestens einen Probe. Die Probe kann eine einzige Substanz, eine Reaktionsmischung oder irgendein anderes denkbares Material sein. Blindproben sind eingeschlossen.

In einer bevorzugten Ausführungsform befindet sich die mindestens eine Probe in mindestens einem Reaktionsgefäß und/oder in mindestens einem (einer) Napf/Vertiefung/Einbuchtung einer Platte, insbesondere einer Platte mit Vertiefungen für Proben (Multititerplatte, PCR-Platte). Die Probe kann sich auch in einem Verbrauchsmaterial / entfernbaren Material befinden, welches auf einem flachen Block platziert ist.

Das Reaktionsgefäß, die Platte oder der Block können entfernbar sein oder können ein permanenter und/oder integraler Bestandteil der Vorrichtung sein, insbesondere der Mittel zum Aufnehmen.

Es bestehen keine Einschränkungen bezüglich der **Reaktionsgefäße**, die gegebenenfalls die mindestens eine Probe enthalten. Tatsächlich ist es ein besonderer Vorteil der vorliegenden Erfindung, dass verschiedene Typen an Reaktionsgefäßen verwendet werden können, und dass sogar verschiedene Reaktionsgefäße innerhalb des gleichen Satzes an Experimenten verwendet werden können und/oder in einer Anordnung der gleichen Mittel zum Aufnehmen enthalten sein können. Insbesondere erlaubt es die vorliegende Erfindung, dass Reaktionsgefäße verschiedener Höhe und/oder verschiedener Höhentoleranzen in Kombination verwendet werden können. Für den Fall, dass eine Vielzahl von Reaktionsgefäßen in einer Platte oder einem Block oder in einem anderen Typ eines Reaktionsgefäßhalters angeordnet sind, gewährleistet es die vorliegende Erfindung nicht nur, dass Plätze in der Platte oder dem Block oder dem Reaktionsgefäßhalter leer sein können (d.h. dass diese kein Reaktionsgefäß enthalten müssen), sondern ermöglicht auch Abdeckmittel, die besonders vorteilhaft für eine solche Anordnung sind.

Die Reaktionsgefäße können verschlossen sein (d.h. sie können einen Deckel oder eine Abdeckung besitzen oder können durch eine Glasplatte oder einen Film oder eine Folie bedeckt sein) oder können offen sein. Erfindungsgemäß können offene Reaktionsgefäße neben verschlossenen Reaktionsgefäßen verwendet werden. Bevorzugte Reaktionsgefäße sind Reaktionsröhrchen, die dem Fachmann bekannt sind, und die geeignet sind, PCR auszuführen, einschließlich von Gefäßen, die einen flachen Boden aufweisen.

In einer bevorzugten Ausführungsform sind die Reaktionsgefäße, die Platten oder die Blöcke abgedichtet, beispielsweise durch Kappen (die eine zusätzliche Höhe von ungefähr 1 bis 2 mm zur gesamten Höhe der Reaktionsgefäße hinzufügen), insbesondere flache Kappen oder gewölbte Kappen oder Folien/Filme (die eine Dicke von ungefähr 0,02 mm aufweisen).

Es bestehen keine Beschränkungen bezüglich der **Mittel zum Heizen und/oder Kühlen.** Vorzugsweise sind diese Mittel in der Lage, mindestens eine Probe aufzuheizen oder abzukühlen und/oder mindestens ein Reaktionsgefäß oder eine Platte oder einen Block aufzuheizen oder abzukühlen. Es ist bevorzugt, dass die Mittel zum Heizen und/oder Kühlen ausgewählt sind aus der Gruppe umfassend Widerstandsheizung, Fluidvermitteltem Heizen/Kühlen, Kühlen mit Luft oder Gas, Heizen oder Kühlen mit Peltier-Elementen, Heizen oder Kühlen durch Reibung (Joule) und/oder Heizen durch Strahlung.

In einer erfindungsgemäß bevorzugten Ausführungsform ist mindestens ein Mittel zum Heizen und/oder Kühlen mindestens einer Probe und/oder Reaktionsgefäßes Teil der Mittel zum Abdecken. In diesem Fall ist es bevorzugt, dass besagtes Mittel zum Heizen und/oder Kühlen das Verdampfen einer Probe minimiert oder verhindert und/oder die Kondensation der verdampften Probe auf oder in der Nachbarschaft der Mittel zum Abdecken minimiert oder vermeidet.

Es ist weiter bevorzugt, dass ein (zusätzliches) Mittel zum Heizen und/oder Kühlen in den Mitteln zum Aufnehmen einer Vielzahl von Proben und/oder Reaktionsgefäßen vorgesehen ist.

In einer weiteren bevorzugten Ausführungsform werden Mittel zum Heizen und/oder Kühlen als Teil einer Kraftverteilungseinheit zur Verfügung gestellt, insbesondere in Verbindung mit einem Medium oder einem Material, welches sich kontinuierlich unter der Wirkung einer Scherkraft verformt. In diesem Zusammenhang ist es besonders bevorzugt, dass besagtes Medium oder Material ein Fluid ist, insbesondere ein Gel oder eine Flüssigkeit. Es ist weiter bevorzugt, dass das Gel oder die Flüssigkeit eine hohe thermische Leitfähigkeit aufweist (mindestens 0,1 W · m⁻¹ · K⁻¹). Es ist weiter bevorzugt, dass die Flüssigkeit oder das Gel in Kontakt mit einer Wärmetauschereinheit steht, um die Temperatur der Flüssigkeit / des Gels zu verändern, wenn diese(s) in Kontakt mit der Probe (den Proben) und/oder dem Reaktionsgefäß (den Reaktionsgefäßen) gebracht wird (werden). Vorzugsweise ist ein solcher Wärmetauscher eine Heizakerze oder ein Heizblatt.

Es bestehen keine Einschränkungen bezüglich der **Mittel zum Aufnehmen** mindestens einer Probe. Diese Mittel können einen Halter für die Reaktionsgefäße oder ein Block oder eine Platte sein, vorzugsweise ein (flacher) Block, der aus Metall, aus Kunststoffen oder aus Komposit-Materialien hergestellt ist, welche Näpfe oder Vertiefungen oder irgendeine andere Art einer Einbuchtung/Aufnahme umfassen.

Die Mittel zum Aufnehmen können beispielsweise eine (Mikrotiter-)Platte, ein Wasserbad mit einem Einsatz zum Halten von Reaktionsgefäßen, ein Karussell, irgendein anderer Typ einer Multinapfplatte oder ein flacher Block sein. Vorzugsweise sind die Mittel zum Aufnehmen in Form eines Blockes oder einer Box gestaltet. Es ist bevorzugt, dass besagte Mittel thermisch isoliert sind. Es ist weiter bevorzugt, dass die Mittel zum Aufnehmen Mittel zum Aufheizen und/oder Kühlen des Reaktionsgefäßes (der Reaktionsgefäße) und/oder zum Heizen der Probe (der Proben) von unten und/oder von der Seite umfassen.

Die Mittel zum Aufnehmen können wegwerfbar oder wiederverwendbar sein. Sie können zeitweilig oder permanent Teil eines Grundgehäuses oder irgendeines anderen Teils der erfindungsgemäßen Vorrichtung sein.

Es bestehen keine Beschränkungen bezüglich der **Mittel zum Abdecken** mindestens einer Probe oder mindestens eines Reaktionsgefäßes oder der Platte / des Blocks. Die Mittel zum Abdecken werden vorzugsweise temporär oder permanent an den Mitteln zum Aufnehmen der Probe (der Proben) oder des Reaktionsgefäßes (der Reaktionsgefäße) befestigt und/oder mit diesen Mitteln ausgerichtet. In diesem Zusammenhang ist es bevorzugt, dass die Mittel zum Abdecken und die Mittel zum Aufnehmen sich ein gemeinsames Grundgehäuse teilen. Es ist weiter bevorzugt, dass die Einheit, welche die Mittel zum Aufnehmen und die Mittel zum Abdecken (optional umfassend ein **Grundgehäuse**) umfassen, insgesamt die mindestens eine Probe oder ein Reaktionsgefäß vollständig umhüllen und/oder einschließen. Das vollständige Umhüllen und/oder Einschließen verbessert die Temperaturstabilität.

In einer bevorzugten Ausführungsform der Erfindung stehen die Mittel zum Abdecken mindestens einer Probe oder mindestens eines Reaktionsgefäßes in physischem und thermischem Kontakt mit mindestens einer Kraftverteilungseinheit, wobei besagte Kraftverteilungseinheit in der Lage ist, die mindestens eine Probe oder das mindestens eine Reaktionsgefäß in thermischen Kontakt mit den Mitteln zum Abdecken zu bringen und dadurch (direkten) thermischen Kontakt zwischen der Kraftverteilungseinheit und der Probe (den Proben) zu bewirken, so dass wirksames Heizen und/oder Kühlen der mindestens einen Probe gewährleistet wird. Starker mechanischer und thermischer Kontakt zwischen der Probe und/oder dem Reaktionsgefäß, insbesondere im oberen Bereich davon und/oder an der Abdeckung des Reaktionsgefäßes einerseits, und der Kraftverteilungseinheit (welche Teil der Mittel zum Abdecken ist) andererseits, sind für eine stabile und wirksame thermische Behandlung der chemischen oder biologischen Vorgänge bevorzugt.

Eine bevorzugte Ausführungsform wird in **Figur 1** gezeigt. Ein Grundgehäuse (6) umfasst Mittel zum Aufnehmen (2), welche in diesem Fall ein Reaktionsgefäß (1) aufnehmen. Das Grundgehäuse (6) umfasst auch eine Schiene (24), auf welcher sich die Mittel zum Abdecken (3) in horizontaler Richtung frei bewegen können [mindestens so lange, bis ein Schienenelement (25) der Mittel zum Abdecken das Ende der Wegstrecke der Schiene erreicht und/oder auf eine Anschlagvorrichtung (nicht gezeigt) trifft].

Die Mittel zum Abdecken (3) in Figur 1 umfassen zwei parallele Mittel zum Führen (7), die als Haltestützen realisiert sind, welche von der oberen Abdeckung der Mittel zum Abdecken (3) nach unten gerichtet sind. Eine Einheit umfassend einen Deckel (11, 12) hängt an besagtem oberen Teil der Mittel zum Abdecken (3), wobei das Hängen durch besagte Mittel zum Führen (7) vermittelt wird. Die vertikale Komponente der Bewegung des Deckels (11, 12) relativ zum Reaktionsgefäß (1) wird durch Druck ausübende Federn (9) und durch ein bewegliches Element der Mittel zum Führen (7) bewirkt, welche in der Lage sind, eine Hubbewegung in Richtung nach unten auszuführen.

Die einen Deckel (11, 12) umfassende Einheit umfasst auch Mittel zum Heizen und/oder Kühlen (4), um den oberen Teil des Reaktionsgefäßes (1) zu erhitzen und/oder zu kühlen. Die Kontaktfläche (12) bewirkt einen gleichmäßigen Kontakt zwischen dem Reaktionsgefäß (1) und den Mitteln zum Heizen und/oder Kühlen in der finalen (Betriebs-)Position.

Beim Bewegen der Mittel zum Abdecken (3) von links nach rechts gleitet der geneigte Bereich (11) der Kontaktfläche der Einheit, welche den Deckel (11, 12) umfasst, glatt über das Reaktionsgefäß (1) und bringt die Kontaktfläche (12), die durch Federn (9) niedergedrückt wird, in festen und abdeckenden Kontakt mit dem Reaktionsgefäß (1), wobei die Mittel zum Abdecken (3) ihre (endgültige) schließende Position erreichen.

Die Ausführungsform, welche in **Figur 2** gezeigt wird, entspricht im Wesentlichen der Ausführungsform, der Figur 1, mit dem zusätzlichen Merkmal der Mittel zum Abrollen (14), hier als ein kreisförmiger Riemen realisiert, welche das Gleiten des geneigten Bereichs (12) des Deckels auf das Reaktionsgefäß (1) ermöglichen. Die Bewegung des Riemens wird durch Führungsrollen (13) bewerkstelligt.

Die Ausführungsform, welche in **Figur 3** gezeigt wird, zeigt eine weitere bevorzugte Ausführungsform gemäß der vorliegenden Erfindung. Darin umfassen die Mittel zum Abdecken (3) ein bewegliches Schienenelement (25), welches sich in einer Schiene (24) bewegt, welche Teil des Grundgehäuses (6) ist, wobei die Mittel zum Abdecken (3) mit besagtem Schienenelement verbunden sind. Besagtes Grundgehäuse (6) hält das Mittel zum Aufnehmen (2), welches wiederum das Reaktionsgefäß (1) hält. Gemäß der Ausführungsform, die in den Figuren 3A und 3B gezeigt ist, gleiten die Mittel zum Abdecken (3) von der rechten auf die linke Seite bis das Schienenelement (25) das Ende der Wegstrecke der Schiene (24) erreicht (siehe Figur 3B).

Die Mittel zum Abdecken (3) umfassen zwei Mittel zum Führen (7), welche eine Hubbewegung des Deckels (12) erlauben. In dieser spezifischen Ausführungsform wird die Bewegung des Deckels (12) sowohl in der vertikalen wie auch in der horizontalen Richtung durch einen Satz Federn (9, 9') erreicht, welche die nach unten gerichtete Bewegung der Mittel zum Führen, welche mit der Kontaktfläche verbunden sind, mit der Gleitbewegung der Mittel zum Abdecken (3) koppelt, wie es durch die Sequenz der Bewegungen illustriert wird, die in den Figuren 3A und 3B gezeigt wird. Insbesondere zeigt Figur 3B die Endposition, in welcher sowohl das Schienenelement (25) der Mittel zum Abdecken (3) auf das Ende der Wegstrecke der Schiene (24) getroffen ist, als auch die Einheit, die den Deckel (12) umfasst, in ihre Endposition bezüglich des Reaktionsgefäßes (1) (durch Auftreffen auf eine Anschlagvorrichtung (26)) eingerastet ist. In dieser Position ist der Deckel (12), der die Mittel zum Heizen und/oder Kühlen (4) umfasst, in engem physischen und thermischen Kontakt mit dem Reaktionsgefäß (1) und ein vorbestimmter Druck wird auf besagtes Reaktionsgefäß (1) durch Druck ausübende Federn (9) der Mittel zum Führen (7) ausgeübt.

### BEZUGSZEICHENLISTE

- 1: Reaktionsgefäß, Reaktionsgefäße
- 2: Mittel zum Aufnehmen
- 3: Mittel zum Abdecken
- 4: Mittel zum Heizen und/oder Kühlen
- 6: Grundgehäuse
- 7: Mittel zum Führen
- 9: Druck ausübende Feder
- 9': Kuppelfeder
- 11: geneigter Teil des Deckels
- 12: Kontaktfläche des Deckels
- 13: Führungsrolle
- 14: Mittel zum Abrollen
- 24: Schiene
- 25: bewegliches Schienenelement
- 26: Anschlagvorrichtung

## Patentansprüche

1. Vorrichtung zum Steuern der Temperatur mindestens einer Probe, wobei die Probe mindestens die folgenden Komponenten umfasst:
• mindestens ein Mittel zum Aufnehmen (2) mindestens einer Probe;
• mindestens ein Mittel zum Heizen und/oder Kühlen (4) mindestens einer Probe;
• mindestens ein Mittel zum Abdecken (3) mindestens eines Reaktionsgefäßes (1) oder einer Probe, wobei die Mittel zum Abdecken mindestens einen Deckel (11, 12) umfassen;
• mindestens ein Mittel zum Positionieren (24, 25) der Mittel zum Abdecken (3) relativ zur mindestens einen Probe oder relativ zu mindestens einem Reaktionsgefäß (1);
• mindestens ein Mittel zum Führen (7) des mindestens einen Deckels (11, 12) der Mittel zum Abdecken (3) aus einer Position, in der kein thermischer und/oder physischer Kontakt mit mindestens einer Probe oder mindestens einem Reaktionsgefäß (1) besteht, in eine Position, in welcher thermischer und/oder physischer Kontakt mit mindestens einer Probe oder mindestens einem Reaktionsgefäß (1) besteht,
**dadurch gekennzeichnet, dass** die Mittel zum Positionieren (24, 25) und die Mittel zum Führen (7) so aufeinander abgestimmt sind, dass sie eine Bewegung des Deckels (11, 12) relativ zur Probe bewirken, welche innerhalb der gleichen Zeitspanne eine horizontale Komponente und eine vertikale Komponente aufweist.

2. Vorrichtung nach Anspruch 1, wobei die Mittel zum Positionieren (24, 25) und die Mittel zum Führen (7) so aufeinander abgestimmt sind, dass sie die Mittel zum Abdecken (3) relativ zur Probe und/oder zum Reaktionsgefäß (1) und/oder den Mitteln zum Aufnehmen (2) ausrichten, so dass eine Kontaktfläche (12) des Deckels in physischem und/oder thermischem Kontakt mit dem mindestens einen Reaktionsgefäß (1) steht, und dass die Mittel zum Abdecken (3) und der Deckel (11, 12) in einer Position sind, in der die Vorrichtung als verschlossen erachtet wird, und das Thermocyclieren / die Ablaufsteuerung begonnen werden kann.

3. Vorrichtung nach Anspruch 1 oder 2, wobei die Kontaktfläche mit den Mitteln zum Abdecken (3) durch Mittel zum Führen (7) verbunden ist, wobei die Mittel zum Führen vorzugsweise durch eine Federkraft (9) betätigt werden.

4. Vorrichtung nach Anspruch 3, wobei die Kontaktfläche (12) zusätzlich direkt mit den Mitteln zum Abdecken (3) durch eine Federkraft (9') verbunden ist.

5. Vorrichtung nach Anspruch 3, wobei der Deckel (11, 12) eine Kontaktfläche und einen geneigten Bereich umfasst.

6. Vorrichtung nach einem der Ansprüche 1 bis 5, wobei die Mittel zum Führen (7) so angepasst sind, dass sie eine Bewegung des Deckels (11, 12) bei Schließen der Mittel zum Abdecken erlauben, welche nicht oder nicht vollständig parallel zur horizontalen Ebene verläuft, insbesondere zur Ebene, die durch die Probe und/oder durch das Reaktionsgefäß (die Reaktionsgefäße) (1) und/oder die Mittel zum Aufnehmen (2) und/oder das Grundgehäuse (6) definiert ist, während die Bewegung der Mittel zum Abdecken (3) als solche vorzugsweise völlig parallel zu besagter horizontaler Ebene verläuft.

7. Vorrichtung nach Anspruch 6, wobei besagte Mittel zum Führen (7) als mindestens eine, vorzugsweise mindestens zwei Einheiten realisiert sind, welche in der Lage sind, eine Hubbewegung auszuüben.

8. Verfahren nach einem der Ansprüche 1 bis 4, wobei der Deckel (11, 12) einen kreisförmigen Riemen umfasst.

9. Verfahren zum Ausrichten und/oder Schließen der Abdeckung einer Vorrichtung zur Steuerung der Temperatur mindestens einer Probe, wobei besagtes Verfahren mindestens die folgenden Schritte umfasst:
(i) Ausrichten und/oder Schließen der Mittel zum Abdecken (3) in eine Position, in welcher die Vorrichtung als geschlossen erachtet wird, und
(ii) Überführen mindestens eines Deckels (11, 12) mindestens eines Mittels zum Abdecken (3) aus einer Position, in der kein physischer und/oder thermischer Kontakt mit mindestens einer Probe und/oder Reaktionsgefäß besteht, in eine Position, in welcher physischer und/oder thermischer Kontakt mit mindestens einer Probe und/oder mindestens einem Reaktionsgefäß (1) besteht,
**dadurch gekennzeichnet, dass** mindestens diese zwei Verfahrensschritte (i) und (ii) gleichzeitig in einer einzigen Bewegung durchgeführt werden, in welcher sowohl die Mittel zum Abdecken (3) als auch der Deckel (11, 12) bewegt werden.

10. Verfahren nach Anspruch 9, wobei die Bewegung der Mittel zum Abdecken (3) parallel zur horizontalen Ebene verläuft, und die Bewegung der Kontaktfläche zur gleichen Zeit sowohl eine horizontale wie auch eine vertikale Komponente aufweist.

11. Verfahren nach Anspruch 10, wobei die Bewegung, die gleichzeitig eine horizontale und vertikale Komponente aufweist, während des Verfahrens des Schließens der Mittel zum Abdecken (3) bewirkt wird, insbesondere während des Verfahrens des Ausrichtens der Mittel zum Abdecken (3) relativ zur Probe und/oder zum Reaktionsgefäß (1) und/oder zu den Mitteln zum Aufnehmen (2), so dass, am Ende besagter Bewegung, die Mittel zum Abdecken (3) und die Kontaktfläche (12) sich in ihrer vorbestimmten Endposition befinden.

12. Verfahren nach einem der Ansprüche 9 bis 12, wobei die Mittel zum Abdecken (3) sich parallel relativ zu den Mitteln zum Aufnehmen (2) und/oder der Probe (den Proben) und/oder dem Reaktionsgefäß (den Reaktionsgefäßen) (1) bewegen, wobei während besagter Bewegung die Bewegung der Mittel zum Führen (7) und der Deckel (11, 12) gleichzeitig mit der Bewegung der Mittel zum Abdecken (3) geschieht, wobei die Bewegung des Deckels vorzugsweise eine horizontale Komponente aufweist, so dass der Deckel und eine vertikale Komponente sich nicht nur parallel zu den Mitteln zum Aufnehmen (2) und/oder der Probe bewegen, sondern auch in einigem Ausmaß in vertikaler Richtung, d.h. senkrecht zu der horizontalen Ebene, wie sie durch die Mittel zum Aufnehmen und/oder der Probe definiert ist.

13. Verwendung der Vorrichtung nach einem der Ansprüche 1 bis 8 zum Durchführen chemischer und/oder biologischer Reaktionen.

14. Verwendung nach Anspruch 13, wobei besagte chemische und/oder biologische Reaktion eine Polymerase-Kettenreaktion ist.
